# EUROPÄISCHE PATENTSCHRIFT

(11) **EP 1 348 804 B1**
(45) Veröffentlichungstag und Bekanntmachung des Hinweises auf die Patenterteilung: **03.05.2006**
(21) Anmeldenummer: 03100295.9
(22) Anmeldetag: 12.02.2003
(51) Int. Cl.: D21F 3/02, D21F 11/14

(54) **Maschine zur Herstellung einer Tissuebahn mit einer Schuhpresse**
Tissue papermaking machine with a shoe press
Machine pour fabriquer du papier de soie comprenant une presse à patin

(30) Priorität: 27.03.2002 DE 10213852
(43) Veröffentlichungstag der Anmeldung: 01.10.2003
(73) Patentinhaber: Voith Paper Patent GmbH, 89522 Heidenheim (DE)
(72) Erfinder: Thoröe Scherb, Thomas, , Morumbi-Sao Paulo (BR)

(56) Entgegenhaltungen:
- DE-A- 3 239 954
- DE-A- 10 032 251
- DE-A- 19 642 049
- DE-A- 19 642 943
- US-A- 4 428 797
- US-B1- 6 306 261

## Beschreibung

Die Erfindung betrifft eine Maschine zur Herstellung einer Tissuebahn mit einer einen Presschuh aufweisenden Schuhpresseinheit, wobei der Pressschuh über mehrere Anpresselemente gegen den Mantel eines Trockenzylinders unter Bildung eines Pressspalts pressbar ist, durch den die zu bildende oder zu behandelnde Tissuebahn hindurchführbar ist und wobei die mehreren Anpresselemente quer zur Bahnlaufrichtung angeordnet sind.

Die bisher üblichen Pressschuhe besitzen eine über die Breite quer zur Bahnlaufrichtung konstante Dicke.

Insbesondere bei Tissue-Maschinen mit so genannten Yankee-Trockenzylindern tritt nun aber das Problem auf, dass der Pressspalt über die Breite nicht gerade verläuft, sondern sich der Kontur des Mantels des Yankee-Zylinders anpassen muss, um über die Breite beispielsweise konstante Trockengehaltswerte für die Tissuebahn zu erreichen. Die Kontur eines Yankee-Zylinders verändert sich infolge des Dampfdruckes im Innern sowie infolge einer Temperaturausdehnung der Stirndeckel. Wird nun ein Pressschuh zur Bildung eines Pressspaltes oder Pressnips gegen den Yankee-Zylinder gepresst, so ist der sich im Spalt ergebende Pressdruckverlauf in Querrichtung nicht mehr konstant, sondern weicht an den Rändern nach oben oder unten ab. Der Pressschuh muss also über die Breite gesehen gebogen werden. Obwohl der Pressschuh relativ dünn ist und somit im Vergleich zu einer Sauganpresswalze ein relativ kleines Biegeträgheitsmoment aufweist, setzt er einem jeweiligen Biegemoment einen zu großen Widerstand entgegen. Dies hat zur Folge, dass der auf die Tissuebahnränder wirkende Pressdruck größer wid als in der Bahnmitte. Um diesem Problem zu begegnen, wurde bereits versucht, die Dicke des Pressschuhes gleichmäßig über die Breite zu reduzieren, um ein kleineres Biegeträgheitsmoment bzw. Widerstandsmoment zu erzielen. Diese Maßnahme führt jedoch aus fertigungstechnischen Gründen nicht zum gewünschten Ergebnis. Auch durch eine unterschiedliche Anpressung am Randbereich konnte das Problem nicht vollständig gelöst werden, da die Anpresskräfte benachbarter Anpresselemente und entsprechend die Restfehler zu groß waren.

Aus den DE 32 39 954, DE 196 42 943 und US 4,428,797 sind Schuhpressen bekannt, bei denen der Pressschuh an seinen seitlichen Randbereichen dünner als im Mittenbereich des Pressschuhs ausgebildet ist. Die dünneren Randbereiche liegen aber allesamt außerhalb des Pressspalts.

Aus der DE 196 42 049 ist des weiteren eine Schuhpresse bekannt, deren Pressschuh innerhalb des Pressspalts in seinen beiden seitlichen Randbereichen dünner als im Mittenbereich ausgebildet ist. Gemäß dieser Druckschrift soll durch die Ausbildung eine Bombage erreicht werden, durch die es möglich ist den Pressschuh mittels nur einem sich über die gesamte Breite des Pressschuhs erstreckenden Anpresselements unter Erzeugung einer quer zur Bahnlaufrichtung gleichen Presskraft gegen die Gegenwalze in der Schuhpresse anzupressen.

Aus der DE 100 32 251 ist eine Maschine zur Herstellung von Tissuepapier mit einer Schupresseinheit bekannt. Die Schuhpresseinheit weißt einen durch mehrere Anpresselemente gegen einen Trockenzylinder anpressbaren Pressschuh auf.

Ziel der Erfingung ist es, eine Tissue-Maschine der eingangs genannten Art zu schaffen, mit denen die zuvor genannten Probleme beseitigt sind.

Diese Aufgabe wird bei einer Tissuemaschine der eingangs genannten Art dadurch gelöst, dass der Pressschuh innerhalb des Pressspalts in seinen beiden seitlichen, den Bahnrändern benachbarten Randbereichen zumindest abschnittweise eine geringere Biegesteifigkeit besitzt als in seinem dazwischen liegenden mittleren Bereich und dass zumindest die den beiden Randbereichen zugeordneten Anpresselemente wenigstens teilweise getrennt ansteuerbar sind.

Ein Grundgedanke der Erfindung besteht also darin, die Biegesteifigkeit im Randbereich des Schuhes zu reduzieren, und mittels der zumindest im Randbereich getrennt ansteuerbaren Anpresselemente einen gewünschten Pressdruckverlauf einstellen zu können.

Dabei kann die betreffende geringere Biegesteifigkeit beispielsweise dadurch erreicht werden, dass der Pressschuh in den Randbereichen eine geringere Dicke besitzt als in seinem dazwischen liegenden Bereich und/oder das Material des Pressschuhs entsprechend gewählt wird.

Im Fall einer Dickenreduzierung wird die Pressschuhdicke also beispielsweise nur in den Randbereichen reduziert.

Gemäß einer bevorzugten praktischen Ausführungsform des erfindungsgemäßen Pressschuhs besitzt ein jeweiliger Randbereich geringerer Biegesteifigkeit eine quer zur Maschinenlaufrichtung gemessene Breite von höchstens etwa 1000 mm, insbesondere von höchstens etwa 700 mm und vorzugsweise von höchstens etwa 500 mm. Die Breite eines jeweiligen Randbereichs kann sich beispielsweise über zwei Anpresselemente, vorzugsweise über drei Anpresselemente und insbesondere über vier Anpresselemente erstrecken.

In bestimmten Fällen ist es von Vorteil, wenn die Dicke in einem jeweiligen Randbereich zum betreffenden Schuhrand hin zunehmend kleiner wird. Dabei kann die Dicke in einem jeweiligen Randbereich zum betreffenden Schuhrand hin beispielsweise stufenweise kleiner werden. Der Übergang zwischen den einzelnen Stufen kann insbesondere kontinuierlich erfolgen. Grundsätzlich ist jedoch auch eine solche Ausführungsform denkbar, bei der die Dicke in einem jeweiligen Randbereich zum betreffenden Schuhrand hin kontinuierlich oder stetig kleiner wird.

Bei einer zweckmäßigen praktischen Ausführungsform weist der Pressschuh in einem jeweiligen Randbereich eine Mehrzahl von lokalen Materialaussparungen auf. Diese können insbesondere durch Einschnitte oder dergleichen gebildet sein, die sich zumindest teilweise insbesondere in Querrichtung oder in Bahnlaufrichtung erstrecken können.

Die Materialaussparungen können beispielsweise eine gleiche Größe besitzen. So können die Materialaussparungen beispielsweise durch Einsschnitte konstanter Tiefe gebildet sein.

Grundsätzlich können die Materialaussparungen jedoch auch durch Einschnitte variabler Tiefe gebildet sein. So ist beispielsweise eine solche Ausführungsform denkbar, bei der sich die Einschnitte zumindest teilweise in Querrichtung erstrecken und die Einschnitte jeweils eine zum betreffenden Schuhrand hin zunehmende Tiefe besitzen.

Die Materialaussparungen können aber auch zumindest teilweise eine unterschiedliche Größe besitzen. In diesem Fall können sie beispielsweise durch Einschnitte unterschiedlicher Tiefe gebildet sein. So kann z.B. die Tiefe von sich in Querrichtung erstreckenden Einschnitten zum betreffenden Schuhrand hin größer werden.

Die beispielsweise durch Einschnitte gebildeten Materialaussparungen können in einem gleichen Abstand oder auch in unterschiedlichem Abstand voneinander angeordnet sein. Im letzteren Fall können die Materialaussparungen beispielsweise zum betreffenden Schuhrand hin dichter angeordnet sein.

Gemäß einer bevorzugten praktischen Ausführungsform des erfindungsgemäßen Pressschuhs ist nur auf der vom Pressspalt abgewandten Seite des Pressschuhes eine entsprechende Dickenreduzierung vorgesehene.

In bestimmten Fällen kann es jedoch auch von Vorteil sein, wenn sowohl auf der vom Pressspalt abgewandten Seite als auch auf der dem Pressspalt zugewandten Seite des Pressschuhes jeweils eine Dickenreduzierung vorgesehen ist.

Grundsätzlich ist jedoch auch eine solche Ausführung denkbar, bei der nur auf der dem Pressspalt zugewandten Seite des Pressschuhes eine entsprechende Dickenreduzierung vorgesehen ist.

Wie bereits erwähnt, kann in einem jeweiligen Randbereich insbesondere auch eine zum betreffenden Schuhrand hin stetige Dickenreduzierung vorgesehen sein. Es ist jedoch beispielsweise auch eine gestufte Dickenreduzierung denkbar.

Vorzugsweise ist die in einem jeweiligen Randbereich vorgesehene Dickenreduzierung so gewählt, dass die Biegesteifigkeit des Pressschuhes zum betreffenden Schuhrand hin abnimmt.

Der Pressschuh kann einteilig oder auch mehrteilig ausgeführt sein.

Alternativ oder zusätzlich kann der Pressschuh insbesondere auch aus unterschiedlichen Materialien bestehen. Gemäß einer zweckmäßigen praktischen Ausführungsform kann der Pressschuh in den Randbereichen beispielsweise zumindest teilweise aus einem biegeweicheren Material bestehen als im mittleren Bereich.

Die Erfindung wird im folgenden anhand von Ausführungsbeispielen unter Bezugnahme auf die Zeichnungen näher erläutert; in dieser zeigen:
- Figur 1: eine schematische Längsschnittdarstellung einer einen Yankee-Zylinder mit zugeordnetem herkömmlichen Pressschuh umfassenden Schuhpresse im nicht belasteten Zustand,
- Figur 2: eine schematische Längsschnittdarstellung der einen Yankee-Zylinder mit zugeordnetem herkömmlichen Pressschuh umfassenden Schuhpresse im Betriebszustand (Dampfdruck, Temperatur, Pressdruck),
- Figur 3: eine schematische Längsschnittdarstellung einer erfindungsgemäßen Schuhpresse im Betriebszustand mit einem Yankee-Zylinder und einem diesem zugeordneten erfindungsgemäßen Pressschuh,
- Figur 4: eine schematische Teildarstellung einer weiteren Ausführungsform des erfindungsgemäßen Pressschuhes, wobei nur auf der vom Pressspalt abgewandten Seite des Pressschuhes eine entsprechende Dickenreduzierung vorgesehen ist und die Dicke in einem jeweiligen Randbereich zum betreffenden Schuhrand hin stufenweise kleiner wird,
- Figur 5: eine schematische Stirnansicht des Pressschuhes gemäß Figur 4,
- Figur 6: eine schematische Teildarstellung einer weiteren Ausführungsform des erfindungsgemäßen Pressschuhes, wobei in einem jeweiligen Randbereich des Pressschuhes auf der vom Pressspalt abgewandten Seite eine Mehrzahl von sich in Bahnlaufrichtung erstreckenden Einschnitten vorgesehen ist,
- Figur 7: eine schematische Teildarstellung einer weiteren Ausführungsform des erfindungsgemäßen Pressschuhes, wobei in einem jeweiligen Randbereich des Pressschuhes auf der dem Pressspalt zugewandten Seite eine zum jeweiligen Schuhrand hin stetige Dickenreduzierung vorgesehen ist,
- Figur 8: eine schematische Teildarstellung einer weiteren Ausführungsform des erfindungsgemäßen Pressschuhes, wobei in einem jeweiligen Randbereich des Pressschuhes auf der vom Pressspalt abgewandten Seite sich in Querrichtung erstreckende Einschnitte vorgesehene sind, deren Tiefe zum jeweiligen Schuhrand hin zunimmt,
- Figur 9: eine schematische Stirnansicht des Pressschuhes gemäß Figur 8 in Richtung des Pfeils "A" der Figur 8 und
- Figur 10: eine schematische Teildarstellung einer weiteren Ausführungsform des erfindungsgemäßen Pressschuhes, wobei der Pressschuh aus unterschiedlichen Materialien besteht.

Figur 1 zeigt in schematischer Längsschnittdarstellung eine einen Trockenzylinder 10, insbesondere Yankee-Zylinder, mit zugeordnetem herkömmlichen Pressschuh 12 umfassende Schuhpresse 14 im nicht belasteten Zustand. Der Mantel 16 des Trockenzylinders 10 ist im vorliegenden Fall also nicht durchgebogen.

Der Pressschuh 12 wird durch wenigstens eine Reihe von Anpresselemente 18 gegen den Trockenzylinder 10 gepresst. Der Pressschuh 12 bildet mit dem Trockenzylinder 10 den Pressspalt 20, durch den die Tissuebahn zusammen mit wenigstens einem Trägerband (nicht gezeigt) geführt wird. Vorzugsweise läuft die Tissuebahn zusammen mit einem wasserundurchlässigen Pressmantel und einem Filz (wasseraufnehmend) durch diesen Pressspalt oder Nip 20.

Figur 2 zeigt eine mit der der Figur 1 vergleichbare Darstellung der Schuhpresse 14 im belasteten Zustand, d.h. im Betriebszustand. Im Betriebszustand verformt sich die Kontur des Trockenzylinders 10 durch den Zylinderinnendruck (Dampf) und eine stärkere Ausdehnung der Stirndeckel des Trockenzylinders infolge der Dampftemperatur sowie durch andere konstruktionsbedingte Faktoren. Desweiteren wird die Kontur des Trocken- bzw. Yankee-Zylinders 10 insbesondere im Bereich des Pressnips 20 durch unterschiedliche Pressdrücke bzw. Linienkräfte beeinflusst. Der Mantel 16 des Trockenzylinders 22 ist hier also durchgebogen. Wie anhand der Figur 2 zu erkennen ist, ergibt sich eine entsprechende Durchbiegung auch bei dem Pressschuh 12.

Der in den Figuren 1 und 2 dargestellte herkömmliche Pressschuh 12 besitzt eine über die Breite konstante Dicke.

Figur 3 zeigt in schematischer Längsschnittdarstellung eine erfindungsgemäße Schuhpresse 21 mit einem Trockenzylinder 22, insbesondere Yankee-Zylinder, und einem diesem zugeordneten erfindungsgemäßen Pressschuh 24 mit zugeordneten Anpresselementen 26, die in zumindest einer sich quer zur Bahnlaufrichtung erstreckenden Reihe angeordnet sind und über die der Pressschuh 24 gegen den Trockenzylinder 22 pressbar ist. Der Pressschuh 24 kann einteilig oder auch mehrteilig ausgeführt sein. In dieser Figur 3 ist die Schuhpresse 22 im Betriebszustand dargestellt.

Der Pressschuh 24 bildet mit dem Trockenzylinder 22 den Pressspalt 28, durch den die Tissuebahn zusammen mit wenigstens einem Trägerband (nicht gezeigt) geführt wird. Vorzugsweise läuft die Tissuebahn wieder zusammen mit einem wasserundurchlässigen Pressmantel und einem Filz (wasseraufnehmend) durch diesen Pressspalt oder Nip 28.

Der Mantel 30 des Trockenzylinders 22 ist im dargestellten Betriebszustand durchgebogen. Wie anhand der Figur 3 zu erkennen ist, ergibt sich eine entsprechende Durchbiegung auch wieder bei dem Pressschuh 24.

Im vorliegenden Fall sind den beiden seitlichen Randbereichen R des Pressschuhs 24 jeweils mehrere, hier z.B. drei Anpresselemente 26₁ - 26₃ zugeordnet. Dem mittleren Bereich können Anpresselemente 26_{z} zugeordnet sein (vgl. die Figuren 4 und 6).

Wie anhand der Figur 3 zu erkennen ist, besitzt der Pressschuh 24 in seinen beiden seitlichen, den Bahnrändern benachbarten Randbereichen R zumindest abschnittsweise eine geringere Dicke d als in seinem dazwischen liegenden mittleren Bereich M.

Dabei können, wie anhand des linken Teils der Figur 3 zu erkennen ist, zur Bildung einer entsprechenden Dickenreduzierung 34 beispielsweise auf der vom Pressspalt 28 abgewandten Seite des Pressschuhs 24 Materialaussparungen in Form von Einschnitten 32 oder dergleichen vorgesehen sein, die sich im vorliegenden Fall beispielsweise in Bahnlaufrichtung erstrecken.

Wie anhand des rechten Teils der Figur 3 zu erkennen ist, kann in einem jeweiligen Randbereich R auch eine zumindest im wesentlichen durchgehende Dickenreduzierung 34 vorgesehen sein. Diese Dickenreduzierung 34 ist auch im vorliegenden Fall z.B. wieder auf der vom Pressspalt 28 abgewandten Seite des Pressschuhes 24 vorgesehen. Wie in der Figur 3 gezeigt, kann der Übergang vom mittleren Bereich M in den dickenreduzierten Randbereich R beispielsweise kontinuierlich verlaufen.

Zumindest die den beiden Randbereichen R des Pressschuhs 24 zugeordneten Anpresselemente 26 sind wenigstens teilweise getrennt ansteuerbar. Die insbesondere hydraulischen Anpresselemente 26ᵢ - 26₃ können also insbesondere mit unterschiedlichen Drücken beaufschlagt werden, wodurch entsprechend unterschiedliche Anpresskräfte erzeugt werden. Dabei können die Anpresselemente so angesteuert werden, dass sich im Pressspalt 28 ein zumindest im wesentlichen gleichmäßiges Pressdruckquerprofil oder Linienkraftprofil ergibt. Grundsätzlich können auch dem mittleren Bereich M entsprechende Anpresselemente 26_{z} (vgl. die Figuren 4 und 5) zugeordnet sein. Auch diese mittleren Anpresselemente 26_{z} können grundsätzlich zumindest teilweise wieder getrennt ansteuerbar sein.

Ein jeweiliger Randbereich R geringerer Dicke d kann beispielsweise eine quer zur Maschinenlaufrichtung gemessene Breite von höchstens etwa 1000 mm, insbesondere von höchstens etwa 700 mm und vorzugsweise von höchstens etwa 500 mm besitzen.

Figur 4 zeigt in schematischer Teildarstellung eine weitere Ausführungsform des erfindungsgemäßen Pressschuhes 24, bei dem wieder nur auf der vom Pressspalt abgewandten Seite eine entsprechende Dickenreduzierung 34 vorgesehen ist. Im vorliegenden Fall wird die Dicke in einem jeweiligen Randbereich R zum betreffenden Schuhrand R' hin stufenweise kleiner. Dabei kann zwischen den einzelnen Stufen 34', wie dargestellt, beispielsweise ein kontinuierlicher Übergang erfolgen.

Einem jeweiligen entsprechend dickenreduzierten Randbereich R sind wieder getrennt ansteuerbare Anpresselemente 26₁, 26₂ zugeordnet. Im vorliegenden Fall sind einem jeweiligen Randbereich R beispielsweise zwei solche Anpresselemente 26₁, 26₂ zugeordnet. Der mittlere Bereich M des Pressschuhes ist über Anpresselemente 26_{z} beaufschlagbar, die ebenfalls zumindest teilweise wieder getrennt ansteuerbar sein können.

Figur 5 zeigt eine schematische Stirnansicht des Pressschuhes 24 gemäß Figur 4.

Figur 6 zeigt in schematischer Teildarstellung eine weitere Ausführungsform des erfindungsgemäßen Pressschuhes 24, bei dem ebenfalls wieder nur auf der vom Pressspalt abgewandten Seite eine jeweilige Dickenreduzierung 34 vorgesehen ist. Im vorliegenden Fall sind in einem jeweiligen Randbereich R mehrere sich hier beispielsweise in Bahnlaufrichtung erstreckende Einschnitte 32 vorgesehen. Den Randbereichen R sind jeweils wieder mehrere zumindest teilweise getrennt ansteuerbare Anpresselemente 26₁- 26₃ zugeordnet. Auch der mittlere Bereich wird hier wieder von entsprechenden Anpresselementen 26_{z} beaufschlagt.

Figur 7 zeigt in schematischer Teildarstellung eine weitere Ausführungsform des erfindungsgemäßen Pressschuhes 24, wobei in diesem Fall die entsprechende Dickenreduzierung 34 jedoch auf der dem Pressspalt zugewandten Seite des Pressschuhs 24 vorgesehen ist. Dabei wird die Dicke d des Pressschuhes 24 in einem jeweiligen Randbereich R zum betreffenden Schuhrand R' hin zunehmend kleiner.

Auch im vorliegenden Fall sind insbesondere den Randbereichen R wieder getrennt ansteuerbare Anpresselemente (nicht gezeigt) zugeordnet.

Figur 8 zeigt in schematischer Teildarstellung eine weitere Ausführungsform des erfindungsgemäßen Pressschuhes 24, bei dem die betreffende Dickenreduzierung 34 in den Randbereichen R jedoch wieder auf der vom Pressspalt abgewandten Seite des Pressschuhes 24 vorgesehen ist. In diesem Fall sind sich in Querrichtung erstreckende Einschnitte 34 vorgesehen, deren Tiefe zum jeweiligen Schuhrand R' hin zunimmt.

Figur 9 zeigt eine schematische Stirnansicht eines Teils des Pressschuhes 24 gemäß Figur 8 in Richtung des Pfeils "A" der Figur 8.

Figur 10 zeigt in schematischer Teildarstellung eine weitere Ausführungsform des erfindungsgemäßen Pressschuhes 24, wobei in diesem Fall der Pressschuh 24 aus unterschiedlichen Materialien besteht. Es ist beispielsweise möglich, dass der Pressschuh 24 im Randbereich R teilweise oder ganz aus einem biegeweicheren Material besteht als im mittleren Bereich M.

Wie anhand der Figur 10 zu erkennen ist, kann der Pressschuh 24 beispielsweise aus einem ersten Material 36, z.B. Messing oder dergleichen, und einem Trägermaterial 38, z.B. faserverstärktem Kunststoff oder dergleichen, bestehen. Beim vorliegenden Ausführungsbeispiel ist das Trägermaterial im Randbereich R dickenreduziert.

### Bezugszeichenliste

- 10: Trockenzylinder, Yankee-Zylinder
- 12: Pressschuh
- 14: Schuhpresse
- 16: Mantel
- 18: Anpresselement
- 20: Pressspalt, Nip
- 21: Schuhpresse
- 24: Pressschuh
- 26: Anpresselement
- 28: Pressspalt, Nip
- 30: Mantel
- 32: Materialaussparung, Einschnitt
- 34: Dickenreduzierung
- 34': Stufe
- 36: Material
- 38: Trägermaterial
- M: mittlerer Bereich
- R: Randbereich
- R': Schuhrand
- d: Dicke

## Patentansprüche

1. Maschine zur Herstellung einer Tissuebahn mit einer einen Pressschuh (24) aufweisenden Schuhpresseinheit, wobei der Pressschuh (24) über mehrere Anpresselemente (26) gegen den Mantel (30) eines Trockenzylinders (10) unter Bildung eines Pressspalts (28) pressbar ist, durch den die zu bildende oder zu behandelnde Tissuebahn hindurchführbar ist, und wobei die mehreren Anpresselemente quer zur Bahnlaufrichtung angeordnet sind,
**dadurch gekennzeichnet,**
**dass** der Pressschuh (24) innerhalb des Pressspalts (28) in seinen beiden seitlichen, den Bahnrändern benachbarten Randbereichen (R) zumindest abschnittsweise eine geringere Biegesteifigkeit besitzt als in seinem dazwischen liegenden mittleren Bereich (M) und dass zumindest die den beiden Randbereichen (R) zugeordneten Anpresselemente (26) wenigstens teilweise getrennt ansteuerbar sind.

2. Maschine zur Herstellung einer Tissuebahn nach Anspruch 1,
**dadurch gekennzeichnet,**
**dass** der Pressschuh in den Randbereichen (R) eine geringere Dicke (d) besitzt als in seinem dazwischen liegenden mittleren Bereich (M).

3. Maschine zur Herstellung einer Tissuebahn nach Anspruch 1,
**dadurch gekennzeichnet,**
**dass** das Material des Pressschuhes (24) in den Randbereichen (R) so gewählt ist, dass der Pressschuh (24) in diesen Randbereichen (R) eine geringere Biegesteifigkeit besitzt als in seinem dazwischen liegenden mittleren Bereich (M).

4. Maschine zur Herstellung einer Tissuebahn nach einem der vorhergehenden Ansprüche,
**dadurch gekennzeichnet,**
**dass** ein jeweiliger Randbereich (R) geringerer Biegesteifigkeit eine quer zur Maschinenlaufrichtung gemessene Breite von höchstens etwa 1000 mm, insbesondere von höchstens etwa 700 mm und vorzugsweise von höchstens etwa 500 mm besitzt.

5. Maschine zur Herstellung einer Tissuebahn nach einem der vorhergehenden Ansprüche,
**dadurch gekennzeichnet,**
**dass** sich die Breite eines jeweiligen Randbereiches (R) über zwei Anpresselemente, vorzugsweise über drei Anpresselemente und insbesondere über vier Anpresselemente erstreckt.

6. Maschine zur Herstellung einer Tissuebahn nach einem der vorhergehenden Ansprüche,
**dadurch gekennzeichnet,**
**dass** die Dicke (d) in einem jeweiligen Randbereich (R) zum betreffenden Schuhrand (R') hin zunehmend kleiner wird.

7. Maschine zur Herstellung einer Tissuehahn nach Anspruch 6,
**dadurch gekennzeichnet,**
**dass** die Dicke (d) in einem jeweiligen Randbereich (R) zum betreffenden Schuhrand (R') hin stufenweise kleiner wird.

8. Maschine zur Herstellung einer Tissuebahn nach Ansprüchen 7,
**dadurch gekennzeichnet,**
**dass** zwischen den einzelnen Stufen (34') ein kontinuierlicher Übergang erfolgt.

9. Maschine zur Herstellung einer Tissuebahn nach Anspruch 6,
**dadurch gekennzeichnet,**
**dass** die Dicke (d) in einem jeweiligen Randbereich (R) zum betreffenden Schuhrand (R') hin zumindest abschnittsweise kontinuierlich oder stetig kleiner wird.

10. Maschine zur Herstellung einer Tissuebahn nach einem der vorhergehenden Ansprüche,
**dadurch geknnzeichnet,**
**dass** der Messchuh in einem jeweiligen Randbereich (R) eine Mehrzahl von lokalen Materialaussparungen (32) aufweist.

11. Maschine zur Herstellung einer Tissuebahn nach Anspruch 10,
**dadurch gekennzeichnet,**
**dass** die Materialaussparungen durch Einschnitte (32) gebildet sind.

12. Maschine zur Herstellung einer Tissuebahn nach Anspruch 11,
**dadurch gekennzeichnet,**
**dass** sich die Einschnitte (32) zumindest teilweise in Querrichtung erstrecken.

13. Maschine zur herstellung einer Tissuebahn nach einem der Ansprüche 11 oder 12,
**dadurch gekennzeichnet,**
**dass** sich die Einschnitte (32) zumindest teilweise in Bahnlaufrichtung erstrecken.

14. Maschine zur Herstellung einer Tissuebahn nach einem der Ansprüche 10 bis 13,
**dadurch gekennzeichnet,**
**dass** die Materialaussparungen (32) eine gleiche Größe besitzen.

15. Maschine zur Herstellung einer Tissuebahn nach einem der Ansprüche 10 bis 14,
**dadurch gekennzeichnet,**
**dass** die Materialaussparungen (32) durch Einschnitte konstanter Tiefe gebildet sind.

16. Maschine zur Herstellung einer Tissuebahn nach einem der Ansprüche 10 bis 14,
**dadurch gekennzeichnet,**
**dass** die Materialeinsparungen (32) durch Einschnitte variabler Tiefe gebildet sind.

17. Maschine zur Herstellung einer Tissuebahn nach Anspruch 16,
**dadurch gekennzeichnet,**
**dass** sich die Einschnitte (32) zumindest teilweise in Querrichtung erstrecken und die Einschnitte jeweils eine zum betreffenden Schuhrand (R') hin zunehmende Tiefe besitzen.

18. Maschine zur Herstellung einer Tissuebahn nach einem der Ansprüche 10 bis 13 und 15 bis 17,
**dadurch gekennzeichnet,**
**dass** die Materialaussparungen (32) zumindest teilweise eine unterschiedliche Größe besitzen.

19. Maschine zur Herstellung einer Tissuebahn nach einem der Ansprüche 10 bis 14 und 16 bis 18,
**dadurch gekennzeichnet,**
**dass** die Materialaussparungen (32) durch Einschnitte unterschiedlicher Tiefe gebildet sind.

20. Maschine zur Herstellung einer Tissuebahn nach Anspruch 19,
**dadurch gekennzeichnet,**
**dass** die Tiefe der Einschnitte (32) zum betreffenden Schuhrand (R') hin größer wird.

21. Maschine zur Hestellung einer Tissuebahn nach einem der Ansprüche 10 bis 20,
**dadurch gekennzeichnet,**
**dass** die Materialaussparungen (32) in einem gleichen Abstand voneinander angeordnet sind.

22. Maschine zur Herstellung einer Tissuebahn nach einem der Ansprüche 10 bis 20,
**dadurch gekennzeichnet,**
**dass** die Materialaussparungen (32) zum betreffenden Schuhrand (R') hin dichter angeordnet sind.

23. Maschine zur Herstellung einer Tissuebahn nach einem Ansprüche 2 und 4 bis 22,
**dadurch gekennzeichnet,**
**dass** nur auf der vom Pressspalt (28) abgewandten Seite des Pressschuhes eine entsprechende Dickenreduzierung (34) vorgesehen ist

24. Maschine zur Herstellung eine Tissuebahn nach einem Ansprüche 2 und 4 bis 22,
**dadurch gekennzeichnet,**
**dass** sowohl auf der vom Pressspalt (28) abgewandten Seite als auch auf der dem Pressspalt zuwandten Seite des Pressschuhes jeweils eine Dickenreduzierung (34) vorgesehen ist.

25. Maschine zur Herstellung einer Tissuebahn nach einem der Ansprüche 2 und 4 bis 22,
**dadurch gekennzeichnet,**
**dass** nur auf der dem Pressspalt (28) zugewandten Seite des Pressschuhes (24) eine entsprechende Dickenreduzierung (34) vorgesehen ist.

26. Maschine zur Herstellung einer Tissuebahn nach einem der Ansprüche 2 und 4 bis 25,
**dadurch gekennzeichnet,**
**dass** in einem jeweiligen Randbereich (R) eine zum betreffenden Schuhrand (R') hin stetige Dickenreduzierung (34) vorgesehen ist.

27. Maschine zur Hestellung einer Tissuebahn nach einem der Ansprüche 2 und 4 bis 26,
**dadurch gekennzeichnet,**
**dass** die in einem jeweiligen Randbereich (R) vorgesehene Dickenreduzierung (34) so gewählt ist, dass die Biegesteifigkeit des Presschuhes (24) zum betreffenden Schuhrand (R') hin abnimmt.

28. Maschine zur Herstellung einer Tissuebahn, nach einem der vorhergehenden Ansprüche,
**dadurch gekennzeichnet,**
**dass** er einteilig ausgeführt ist.

29. Maschine zur Herstellung einer Tissuebahn, nach einem der Anspruche 1 bis 27,
**dadurch gekennzeichnet,**
**dass** er mehrteilig ausgeführt ist.

30. Machine zur Herstellung einer Tissuebahn nach einem der vorhergehenden Ansprüche,
**dadurch gekennzeichnet,**
**dass** er aus unterschiedlichen Materialien besteht.

31. Maschine zur Herstellung einer Tissuebahn nach einem der vorhergehenden Ansprüche,
**dadurch gekennzeichnet,**
**dass** er in den Randbereichen (R) zumindest teilweise aus einem biegeweicheren Material besteht als im mittleren Bereich (M).

32. Maschine zur Herstellung einer Tissuebahn nach einem der vorhergehenden Ansprüche,
**dadurch gekennzeichnet,**
**dass** dem mittleren Bereich (M) Anpresselemente (26) zugeordnet sind, die zumindest teilweise getrennt ansteuerbar sind.

## Claims

1. Machine for producing a tissue web, comprising a shoe press unit having a press shoe (24), it being possible for the press shoe (24) to be pressed against the circumference (30) of a drying cylinder (10) by a plurality of pressing elements (26), forming a press nip (28), through which the tissue web to be formed or to be treated can be led, and the plurality of pressing elements being arranged transversely with respect to the web running direction, **characterized in that**, within the press nip (28), in its two lateral edge regions (R) adjacent to the web edges, the press shoe (24) has a lower flexural rigidity, at least in some sections, than in its central region (M) lying between them, and **in that** at least the pressing elements (26) assigned to the two edge regions (R) can be activated at least partly separately.

2. Machine for producing a tissue web according to Claim 1, **characterized in that** the press shoe has a lower thickness (d) in the edge regions (R) than in its central region (M) lying between them.

3. Machine for producing a tissue web according to Claim 1, **characterized in that** the material of the press shoe (24) in the edge regions (R) is selected in such a way that the press shoe (24) has a lower flexural rigidity in these edge regions (R) than in its central region (M) lying between them.

4. Machine for producing a tissue web according to one of the preceding claims, **characterized in that** a respective edge region (R) of lower flexural rigidity has a width measured transversely with respect to the machine running direction of at most about 1000 mm, in particular of at most about 700 mm and preferably of at most about 500 mm.

5. Machine for producing a tissue web according to one of the preceding claims, **characterized in that** the width of a respective edge region (R) extends over two pressing elements, preferably over three pressing elements and in particular over four pressing elements.

6. Machine for producing a tissue web according to one of the preceding claims, **characterized in that** the thickness (d) in a respective edge region (R) becomes continuously smaller towards the relevant shoe edge (R').

7. Machine for producing a tissue web according to Claim 6, **characterized in that** the thickness (d) in a respective edge region (R) becomes smaller in steps towards the relevant shoe edge (R').

8. Machine for producing a tissue web according to Claim 7, **characterized in that** a continuous transition is made between the individual steps (34').

9. Machine for producing a tissue web according to Claim 6, **characterized in that** the thickness (d) in a respective edge region (R) becomes smaller, continuously or steadily, at least in some sections, towards the relevant shoe edge (R').

10. Machine for producing a tissue web according to one of the preceding claims, **characterized in that** the press shoe in a respective edge region (R) has a plurality of local material cut-outs (32).

11. Machine for producing a tissue web according to Claim 10, **characterized in that** the material cut-outs are formed by incisions (32).

12. Machine for producing a tissue web according to Claim 11, **characterized in that** the incisions (32) extend at least partly in the transverse direction.

13. Machine for producing a tissue web according to either of Claims 11 and 12, **characterized in that** the incisions (32) extend at least partly in the web running direction.

14. Machine for producing a tissue web according to one of Claims 10 to 13, **characterized in that** the material cut-outs (32) are of the same size.

15. Machine for producing a tissue web according to one of Claims 10 to 14, **characterized in that** the material cut-outs (32) are formed by incisions of constant depth.

16. Machine for producing a tissue web according to one of Claims 10 to 14, **characterized in that** the material cut-outs (32) are formed by incisions of variable depth.

17. Machine for producing a tissue web according to Claim 16, **characterized in that** the incisions (32) extend at least partly in the transverse direction and the incisions each have a depth increasing towards the relevant shoe edge (R').

18. Machine for producing a tissue web according to one of Claims 10 to 13 and 15 to 17, **characterized in that** the material cut-outs (32) have a different size, at least to some extent.

19. Machine for producing a tissue web according to one of Claims 10 to 14 and 16 to 18, **characterized in that** the material cut-outs (32) are formed by incisions of different depth.

20. Machine for producing a tissue web according to Claim 19, **characterized in that** the depth of the incisions (32) becomes greater towards the relevant shoe edge (R').

21. Machine for producing a tissue web according to one of Claims 10 to 20, **characterized in that** the material cut-outs (32) are arranged at the same distance from one another.

22. Machine for producing a tissue web according to one of Claims 10 to 20, **characterized in that** the material cut-outs (32) are arranged more densely towards the relevant shoe edge (R').

23. Machine for producing a tissue web according to one of Claims 2 and 4 to 22, **characterized in that** an appropriate thickness reduction (34) is provided only on that side of the press shoe which faces away from the press nip (28).

24. Machine for producing a tissue web according to one of Claims 2 and 4 to 22, **characterized in that** a thickness reduction (34) is in each case provided both on the side of the press shoe facing away from the press nip (28) and on the side facing the press nip.

25. Machine for producing a tissue web according to one of Claims 2 and 4 to 22, **characterized in that** an appropriate thickness reduction (34) is provided only on that side of the press shoe (24) which faces the press nip (28).

26. Machine for producing a tissue web according to one of Claims 2 and 4 to 25, **characterized in that** a thickness reduction (34) that is continuous towards the relevant shoe edge (R') is provided in a respective edge region (R).

27. Machine for producing a tissue web according to one of Claims 2 and 4 to 26, **characterized in that** the thickness reduction (34) provided in a respective edge region (R) is chosen such that the flexural rigidity of the press shoe (24) decreases towards the relevant shoe edge (R').

28. Machine for producing a tissue web according to one of the preceding claims, **characterized in that** the press shoe is designed in one piece.

29. Machine for producing a tissue web according to one of Claims 1 to 27, **characterized in that** the press shoe is designed in many parts.

30. Machine for producing a tissue web according to one of the preceding claims, **characterized in that** the press shoe consists of different materials.

31. Machine for producing a tissue web according to one of the preceding claims, **characterized in that**, in the edge regions (R), the press shoe consists at least partly of a more flexible material than in the central region (M).

32. Machine for producing a tissue web according to one of the preceding claims, **characterized in that** the central region (M) is assigned pressing elements (26) which can be activated at least partly separately.

## Revendications

1. Machine pour la fabrication d'une bande de papier de soie comprenant une unité de presse à sabot présentant un sabot de presse (24), le sabot de presse (24) pouvant être pressé par le biais de plusieurs éléments de pressage (26) contre l'enveloppe (30) d'un cylindre de séchage (10) en formant une fente de pressage (28), à travers laquelle la bande de papier de soie à former ou à traiter peut être guidée, et la pluralité d'éléments de pressage étant disposée transversalement à la direction d'avance de la bande,
**caractérisée en ce que**
le sabot de presse (24) possède, à l'intérieur de la fente de pressage (28) dans ses deux régions marginales (R) latérales, voisines des bords de la bande, au moins en partie une rigidité en flexion plus faible que dans sa région (M) centrale située entre elles, et **en ce qu'**au moins les éléments de pressage (26) associés aux deux régions marginales (R) peuvent être commandés de manière au moins partiellement séparée.

2. Machine pour la fabrication d'une bande de papier de soie selon la revendication 1,
**caractérisée en ce que**
le sabot de presse possède dans les régions marginales (R) une épaisseur (d) inférieure à celle dans sa région (M) centrale située entre elles.

3. Machine pour la fabrication d'une bande de papier de soie selon la revendication 1,
**caractérisée en ce que**
le matériau du sabot de presse (24) dans les régions marginales (R) est choisi de telle sorte que le sabot de presse (24) possède dans ces régions marginales (R) une rigidité en flexion plus faible que dans sa région (M) centrale située entre elles.

4. Machine pour la fabrication d'une bande de papier de soie selon l'une quelconque des revendications précédentes,
**caractérisée en ce**
**qu'**une région marginale respective (R) de plus faible rigidité en flexion possède une largeur mesurée transversalement à la direction d'avance de la machine d'au plus environ 1000 mm, notamment d'au plus environ 700 mm et de préférence d'au plus environ 500 mm.

5. Machine pour la fabrication d'une bande de papier de soie selon l'une quelconque des revendications précédentes,
**caractérisée en ce que**
la largeur d'une zone marginale respective (R) s'étend sur deux éléments de pressage, de préférence sur trois éléments de pressage, et en particulier sur quatre éléments de pressage.

6. Machine pour la fabrication d'une bande de papier de soie selon l'une quelconque des revendications précédentes,
**caractérisée en ce que**
l'épaisseur (d) diminue de manière croissante dans une région marginale respective (R) vers le bord particulier (R') du sabot.

7. Machine pour la fabrication d'une bande de papier de soie selon la revendication 6,
**caractérisée en ce que**
l'épaisseur (d) diminue par incréments dans une région marginale respective (R) vers le bord particulier (R') du sabot.

8. Machine pour la fabrication d'une bande de papier de soie selon la revendication 7,
**caractérisée en ce**
**qu'**entre les étages individuels (34') se produit une transition continue.

9. Machine pour la fabrication d'une bande de papier de soie selon la revendication 6,
**caractérisée en ce que**
l'épaisseur (d) diminue en continu au moins par portions ou de manière constante dans une région marginale (R) vers le bord particulier (R') du sabot.

10. Machine pour la fabrication d'une bande de papier de soie selon l'une quelconque des revendications précédentes,
**caractérisée en ce que**
le sabot de presse présente, dans une région marginale respective (R), une pluralité d'évidements de matière locaux (32).

11. Machine pour la fabrication d'une bande de papier de soie selon la revendication 10,
**caractérisée en ce que**
les évidements de matière sont formés par des entailles (32).

12. Machine pour la fabrication d'une bande de papier de soie selon la revendication 11,
**caractérisée en ce que**
les entailles (32) s'étendent au moins partiellement dans la direction transversale.

13. Machine pour la fabrication d'une bande de papier de soie selon l'une quelconque des revendications 11 ou 12,
**caractérisée en ce que**
les entailles (32) s'étendent au moins en partie dans la direction d'avance de la bande.

14. Machine pour la fabrication d'une bande de papier de soie selon l'une quelconque des revendications 10 à 13,
**caractérisée en ce que**
les évidements de matière (32) possèdent la même taille.

15. Machine pour la fabrication d'une bande de papier de soie selon l'une quelconque des revendications 10 à 14,
**caractérisée en ce que**
les évidements de matière (32) sont formés par des entailles de profondeur constante.

16. Machine pour la fabrication d'une bande de papier de soie selon l'une quelconque des revendications 10 à 14,
**caractérisée en ce que**
les évidements de matière (32) sont formés par des entailles de profondeur variable.

17. Machine pour la fabrication d'une bande de papier de soie selon la revendication 16,
**caractérisée en ce que**
les entailles (32) s'étendent au moins partiellement dans la direction transversale et les entailles possèdent à chaque fois une profondeur croissante vers le bord particulier (R') du sabot.

18. Machine pour la fabrication d'une bande de papier de soie selon l'une quelconque des revendications 10 à 13 et 15 à 17,
**caractérisée en ce que**
les évidements de matière (32) possèdent au moins en partie une taille différente.

19. Machine pour la fabrication d'une bande de papier de soie selon l'une quelconque des revendications 10 à 14 et 16 à 18,
**caractérisée en ce que**
les évidements de matière (32) sont formés par des entailles de différentes profondeurs.

20. Machine pour la fabrication d'une bande de papier de soie selon la revendication 19,
**caractérisée en ce que**
la profondeur des entailles (32) augmente vers le bord particulier (R') du sabot.

21. Machine pour la fabrication d'une bande de papier de soie selon l'une quelconque des revendications 10 à 20,
**caractérisée en ce que**
les évidements de matière (32) sont disposés de manière équidistante les uns des autres.

22. Machine pour la fabrication d'une bande de papier de soie selon l'une quelconque des revendications 10 à 20,
**caractérisée en ce que**
les évidements de matière (32) sont disposés de manière de plus en plus rapprochée vers le bord particulier (R') du sabot.

23. Machine pour la fabrication d'une bande de papier de soie selon l'une quelconque des revendications 2 et 4 à 22,
**caractérisée en ce que**
seulement du côté du sabot de presse opposé à la fente de pressage (28), on prévoit une réduction d'épaisseur correspondante (34).

24. Machine pour la fabrication d'une bande de papier de soie selon l'une quelconque des revendications 2 et 4 à 22,
**caractérisée en ce que**
du côté opposé à la fente de pressage (28) ainsi que du côté du sabot de presse tourné vers la fente de pressage, on prévoit à chaque fois une réduction d'épaisseur (34).

25. Machine pour la fabrication d'une bande de papier de soie selon l'une quelconque des revendications 10 à 20,
**caractérisée en ce que**
l'on prévoit seulement du côté du sabot de presse (24) tourné vers la fente de pressage (28) une réduction d'épaisseur correspondante (34).

26. Machine pour la fabrication d'une bande de papier de soie selon l'une quelconque des revendications 2 et 4 à 25,
**caractérisée en ce que**
l'on prévoit dans une région marginale respective (R) une réduction d'épaisseur (34) constante vers le bord particulier (R') du sabot.

27. Machine pour la fabrication d'une bande de papier de soie selon l'une quelconque des revendications 2 et 4 à 26,
**caractérisée en ce que**
la réduction d'épaisseur (34) prévue dans une région marginale respective (R) est choisie de telle sorte que la rigidité en flexion du sabot de presse (24) diminue vers le bord particulier (R') du sabot.

28. Machine pour la fabrication d'une bande de papier de soie selon l'une quelconque des revendications précédentes,
**caractérisée en ce que**
le sabot de presse est réalisé d'une seule pièce.

29. Machine pour la fabrication d'une bande de papier de soie selon l'une quelconque des revendications 1 à 27,
**caractérisée en ce que**
le sabot de presse est réalisé en plusieurs parties.

30. Machine pour la fabrication d'une bande de papier de soie selon l'une quelconque des revendications précédentes,
**caractérisée en ce que**
le sabot de presse se compose de différents matériaux.

31. Machine pour la fabrication d'une bande de papier de soie selon l'une quelconque des revendications précédentes,
**caractérisée en ce que**
le sabot de presse se compose dans les régions marginales (R) au moins en partie d'un matériau de plus faible rigidité en flexion que dans la région centrale (M).

32. Machine pour la fabrication d'une bande de papier de soie selon l'une quelconque des revendications précédentes,
**caractérisée en ce que**
des éléments de pressage (26) sont associés à la région centrale (M), lesquels peuvent être commandés au moins en partie de manière séparée.
